# EUROPÄISCHE PATENTSCHRIFT

(11) **EP 1 914 049 B1**
(45) Veröffentlichungstag und Bekanntmachung des Hinweises auf die Patenterteilung: **13.04.2011**
(21) Anmeldenummer: 07116706.8
(22) Anmeldetag: 19.09.2007
(51) Int. Cl.: B26F 1/40, B26D 11/00

(54) **Flachbett-Bogenstanzmaschine**
Flat-bed cutting press for sheets
Presse à platines

(30) Priorität: 18.10.2006 DE 102006049111
(43) Veröffentlichungstag der Anmeldung: 23.04.2008
(73) Patentinhaber: Heidelberger Druckmaschinen Aktiengesellschaft, 69115 Heidelberg (DE)
(72) Erfinder: Imkamp, Thomas, 40627 Düsseldorf (DE); Dr. Palmen, Peter, 41189 Mönchengladbach (DE); Schmid, Frank, 47807 Krefeld (DE)

(56) Entgegenhaltungen:
- EP-A- 0 598 160
- WO-A-99/28118
- DE-A1- 3 044 083
- DE-U1- 8 614 394
- US-A- 2 444 050
- US-B1- 6 435 067

## Beschreibung

Die vorliegende Erfindung betrifft eine Flachbett-Bogenstanzmaschine zur Stanz- und/oder Prägebearbeitung von bogenförmigen Materialien aus Papier, Pappe und dergleichen, insbesondere zur Herstellung von Papier- oder Kartonzuschnitten, mit einer Stanzeinrichtung und mit einer Transporteinrichtung, um die zu bearbeitenden Materialbögen durch die Stanzeinrichtung zu transportieren.

Als Stanzen wird das Schneiden mit in sich geschlossenen, geometrischen Zuschnittsformen bezeichnet, die kreisförmig, oval oder mehreckig sowie Fantasieformen aller Art sein können. Auch die in der Druckweiterverarbeitung geübten Praktiken wie Stanzen mit Locheisen, Ecken abstoßen und Register stanzen werden zu diesem Bereich gezählt. Die Stanzung erfolgt gegen eine Stanzunterlage oder gegen Stempel, teilweise sind es auch Schervorgänge (vgl. Druckweiterverarbeitung, Ausbildungsleitfaden für Buchbinder, Bundesverband Druck e. V. 1996, Seite 351 ff.).

Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführungen handelt (etwa Verpackungen für Kosmetik, Zigaretten, Pharmazie, Lebensmittel etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich.

Diesen Ansprüchen wird das Flachbettstanzen am besten gerecht. Dabei werden die gedruckten und auf einer Palette gestapelten Bogen der Stanzmaschine zugeführt. In der Maschine erfolgt in einer Vereinzelungseinrichtung zunächst die Vereinzelung der zu stanzenden Bogen, die dann anschließend in einer Ausrichteinrichtung passgenau ausgerichtet, von einem Greiferwagen übernommen und exakt in der Stanzeinrichtung zwischen einem fest gelagerten Untertisch und einem über ein Kniehebel- oder Exzentergetriebe vertikal bewegbaren Obertisch positioniert. Eine derartige Flachbettstanze ist beispielsweise aus der DE 30 44 083 A1 bekannt. Alternativ sind auch Stanzen bekannt, bei denen der Obertisch fest gelagert ist und der Untertisch vertikal bewegbar ist. Die Merkmale des Oberbegriff werden von dem Dokument US-A-2 444 050 offenbart.

Die beiden Tische sind mit Schneid- und Rillwerkzeugen bzw. entsprechenden Gegenwerkzeugen bestückt, mit denen aus den taktweise zwischen die Tischflächen geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrennungseinrichtung separiert werden.

Die bekannten Flachbett-Bogenstanzmaschinen, welche beispielsweise von der Anmelderin unter der Serie Dymatrix angeboten werden, besitzen einen zentralen Antrieb, über welchen einerseits eine Transporteinrichtung angetrieben wird, welche die zu bearbeitenden Bögen durch die Maschine transportiert, und der andererseits über Schubstangengetriebe auch die einzelnen Bearbeitungsstationen antreibt. Ein Problem, welches mit dem Antrieb des Obertischs der Stanzeinrichtung über ein solches Schubstangengetriebe verbunden ist, besteht darin, dass mittels der Schubstangen lediglich der von dem Obertisch zurück zu legende Weg, nicht jedoch die Stanzkraft und -geschwindigkeit eingestellt werden können. Dies ist insofern nachteilig, als sich beim Ausstanzen vieler kleiner Nutzen aus einem Bogen größere Stanzkräfte ergeben als beim Ausstanzen lediglich eines Nutzens aus einem Bogen. Dieses Problem wird zurzeit dadurch gelöst, dass beim Ausstanzen vieler kleiner Nutzen der Bogen mehrfach durch die Stanzmaschine bewegt wird. Dies ist jedoch mit einem nicht unerheblichen Aufwand verbunden. Des Weiteren ist die Einrichtung der Werkzeuge, wenn beispielsweise Rillen und Stanzen in einem Arbeitsgang erfolgt, ein erheblicher Aufwand.

Im Hinblick auf diese Problematik liegt der vorliegenden Erfindung die Aufgabe zu Grunde, eine Flachbett-Bogenstanzmaschine der eingangs genannten Art so auszugestalten, dass auch Bögen, die sehr hohe Stanzkräfte erfordern, in einem Maschinendurchlauf bearbeitet werden können. Weiterhin sollen die Rüstzeiten reduziert werden.

Diese Aufgabe ist erfindungsgemäß durch die Merkmale der Ansprüche 1 oder 2 gelöst.

In der Zeichnung zeigt
- Figur 1: eine Flachbett-Bogenstanzmaschine gemäß der vorliegenden Erfindung.

Die in der Figur 1 dargestellte Flachbett-Bogenstanzmaschine, welche zur Stanz- und/oder Prägebearbeitung von bogenförmigen Materialien aus Papier, Pappe und dergleichen und insbesondere bei der Herstellung von Papier- oder Kartonzuschnitten eingesetzt werden kann, umfasst in der Durchlaufrichtung X hintereinander liegend eine Einlege- und Vereinzelungseinrichtung 1, eine Ausrichteinrichtung 2, eine Stanzeinrichtung 3, eine weitere Stanzeinrichtung 3', die auch als Rilleinrichtung oder Prägeeinrichtung ausgebildet sein kann, eine Ausbrecheinrichtung 4, eine Nutzenablageeinrichtung 5 und eine Trennbogen-Zuführeinrichtung 6. Des weiteren ist an der an der Nutzenablageeinrichtung 5 ein Palettenbahnhof 7 vorgesehen.

In der Einlege- und Vereinzelungseinrichtung 1 werden die zu bearbeitenden Bögen gestapelt zur Verfügung gestellt und von dem Stapel über einen Saugkopf 8 einzeln von oben entnommen und auf ein Transportband 9 abgelegt, welches den Bogen der Ausrichteinrichtung 2 zuführt, wo dieser beispielsweise an drei Punkten mit Seiten- und Frontmarken passgenau ausgerichtet wird.

In der Ausrichtstation 2 wird der ausgerichtete Bogen von einem Greifer eines Transportsystems, von welchem in der Zeichnung lediglich die Transportkette 10 gezeigt ist, übernommen, welches den Bogen getaktet und präzise ausgerichtet durch die weiteren Bearbeitungsstationen 3, 3', 4, 5, 6 führt.

Der Ausrichtstation 2 nachgeordnet ist die Stanzeinrichtung 3, welche einen am Maschinengestell G fest gelagerten Untertisch 11 und einen vertikal bewegbaren Obertisch 12 aufweist. Dabei trägt der Obertisch 12 ein Stanzmesser und der Untertisch eine Stanzgegenplatte.

Die Betätigung des Obertisches 12 erfolgt in üblicher Weise mittels eines Exzentergetriebes 14, welches mit dem zentralen Antrieb der Stanzmaschine verbunden ist, der auch die weiteren Bearbeitungsstationen antreibt.

Hinter der Stanzeinrichtung 3 ist eine weitere, zweite Stanzeinrichtung 3', die auch als Rilleinrichtung oder Prägeeinrichtung ausgebildet sein kann, vorgesehen, welche hier den gleichen Aufbau hat wie die erste Stanzeinrichtung 3, aber auch unterschiedlich ausgebildet sein kann.

Im Anschluss an die zweite Stanzeinrichtung 3' ist die Ausbrecheinrichtung 4 vorgesehen, in welcher die beim Stanzvorgang entstehenden, nicht benötigten Abfallstücke aus dem Bogen nach unten heraus gestoßen werden, wodurch diese Abfallstücke in einen unter der Ausbrechereinrichtung 4 eingeschobenen, behälterartigen Wagen 15 fallen.

Hinter der Ausbrecheinrichtung 4 befindet sich die Ablegeeinrichtung 5, in welcher der Bogen entweder nur einfach abgelegt wird oder aber gleichzeitig eine Trennung der einzelnen Nutzen erfolgt, wobei Trennwerkzeuge hier nicht näher dargestellter Art verwendet werden können. Die Bögen können hier auf Paletten abgelegt und aufgestapelt werden, welche in dem Palettenbahnhof 7 untergebracht sind, so dass nach Erreichen einer bestimmten Stapelhöhe die Palette mit den aufgestapelten Bögen aus dem Bereich der Stanzmaschine weggefahren werden kann.

Dadurch, dass die Stanzmaschine mindestens zwei hintereinander angeordnete Stanzeinrichtungen 3, 3'aufweist, ist sie in der Lage, in einem einzigen Maschinendurchlauf auch solche Materialbögen vollständig zu bearbeiten, die bisher mehrfach durch die Stanzmaschine geführt werden mussten. Wenn beispielsweise viele Nutzen aus einem Bogen ausgestanzt werden sollen, können diese Nutzen in der ersten Stanzeinrichtung 3 vorgestanzt und in der zweiten Stanzeinrichtung 3' dann ausgestanzt werden. In diesem Fall können die beiden Stanzeinrichtungen 3, 3' in gleicher Weise mit Werkzeugen bestückt sein.

Des Weiteren besteht die Möglichkeit, mit der ersten Stanzeinrichtung 3 eine Folie auf einen Bogen aufzuprägen und in der zweiten Stanzeinrichtung 3' an dem mit der Folie versehenen Bogen einen Einpräge- und/oder Ausstanzvorgang vorzunehmen. Damit erlaubt die erfindungsgemäße Stanzmaschine bei entsprechender Ausstattung der Stanzeinrichtungen 3, 3' auch komplexe Bearbeitungsvorgänge in einem Maschinendurchlauf.

Die einzelnen Bearbeitungsstationen 1, 2, 3, 3', 4, 5, 6, 10 der Flachbett-Bogenstanze können als unabhängige Module ausgebildet sein, was einen besonders flexiblen Einsatz der Stationen ermöglicht. Hierzu sind sie jeweils mit nicht näher dargestellten eigenen Antrieben ausgestattet. Um die Flexibilität weiter zu erhöhen, können die Antriebe jeweils nicht näher dargestellte Steuereinheiten aufweisen, die über eine Verbindung zum Austausch von Daten- und / oder Steuersignalen miteinander verbunden sind.

Im Ausführungsbeispiel nach Fig. 1 sind zwei Stanzstationen unmittelbar hintereinander dargestellt. Es können jedoch auch mehr als zwei Stanzstationen sein. Die Stanzstationen können zwar, müssen aber nicht, unmittelbar hintereinander angeordnet sein.

Darüber hinaus kann die Stanzmaschine auch noch mit weiteren Ausbrecheinrichtungen versehen sein. Dies hätte den Vorteil, dass die benötigte Kraft für die Ausbrechwerkzeuge reduziert werden kann, sobald die Grenzbereiche erreicht werden.

Weiterhin ist es möglich, weitere Nutzenablageeinrichtungen vorzusehen. Diese könnten beispielsweise als Ausschleusestationen oder zur Probeentnahme genutzt werden.

### Bezugszeichenliste

- 1: Einlege- und Vereinzelungseinrichtung
- 2: Ausrichteeinrichtung
- 3: Stanzeinrichtung
- 3': weitere Stanz-, Rill- oder Prägeeinrichtung
- 4: Ausbrecheinrichtung
- 5: Nutzenablageeinrichtung
- 6: Trennbogen-Zuführeinrichtung
- 7: Palettenbahnhof 7
- 8: Saugkopf
- 9: Transportband
- 10: Transportkette
- 11: Untertisch
- 12: Obertisch
- 14: Exzentergetriebe
- 15: Wagen

- X: Durchlaufrichtung
- G: Maschinengestell

## Patentansprüche

1. Flachbett-Bogenstanzmaschine zur Stanz- und/oder Prägebcarbeitung von bogenförmigen Materialien aus Papier, Pappe und dergleichen, insbesondere zur Herstellung von Papier- oder Kartonzuschnitten, mit mehreren Stanzeinrichtungen (3, 3') sowie mindestens einer weiteren Bearbeitungsstation (1, 2, 4, 5, 6) und mit einer Transporteinrichtung (10) mit einem Antrieb, um die zu bearbeitenden Materialbögen durch die Stanzeinrichtung (3) zu transportieren,
**dadurch gekennzeichnet,**
**dass** die einzelnen Bearbeitungsstationen (1, 2, 3, 3', 4, 5, 6, 10) jeweils als unabhängige Module mit einem eigenen Antrieb ausgebildet sind, wobei die Antriebe jeweils Steuereinheiten aufweisen, die über eine Verbindung zum Austausch von Daten- und/oder Steuersignalen miteinander verbunden sind, und dass
die in der Maschinendurchtaufrichtung X betrachtet erste Stanzeinrichtung (3) ausgerüstet ist, um eine Folie auf einen Bogen aufzuprägen und die zweite Stanzeinrichtung (3') ausgerüstet ist, um an dem mit der Folie versehenen Bogen Einprägungen und/oder Ausstanzungen vorzunehmen.

2. Flachbett-Bogenstanzmaschine zur Stanz- und/oder Prägebearbeitung von bogenförmigen Materialien aus Papier, Pappe und dergleichen, insbesondere zur Herstellung von Papier- oder Kartonzuschnitten, mit mehreren Stanzeinrichtungen (3, 3`) sowie mindestens einer weiteren Bearbeitungsstation (1, 2, 4, 5, 6) und mit einer Transporteinrichtung (10) mit einem Antrieb, um die zu bearbeitenden Materialbögen durch die Stanzeinrichtung (3) zu transportieren,
**dadurch gekennzeichnet,**
**dass** die einzelnen Bearbeitungsstationen (1, 2, 3, 3', 4, 5, 6, 10) jeweils als unabhängige Module mit einem eigenen Antrieb ausgebildet sind, wobei die Antriebe jeweils Steuereinheiten aufweisen, die über eine Verbindung zum Austausch von Daten- und/oder Steuersignalen miteinander verbunden sind, und
die in der Maschinendurchlaufrichtung X betrachtet erste Stanzeinrichtung (3) als reine Stanzeinrichtung ausgebildet ist und die zweite Stanzeinrichtung (3') als Rilleinrichtung ausgebildet ist.

## Claims

1. Sheet-fed flatbed diecutting machine for diecutting or embossing sheet-shaped material made of paper, board and the like, in particular for producing paper or cardboard blanks, including several diecutting devices (3, 3') and at least one further processing station (1, 2, 4, 5, 6) and at least one transport device (10) with a drive for transporting the sheets of material to be processed through the diecutting device (3),
**characterized by**
the fact that each of the individual processing stations (1, 2, 3, 3', 4, 5, 6, 10) is designed as an independent module including its own drive, the drives including respective control units that are connected by a connection for exchanging data and/or control signals, and by the fact that the first diecutting device (3) as viewed in the direction X of transport through the machine is equipped to emboss a foil onto a sheet and the second diecutting device (3') is equipped to make embossing and/or diecutting operations on the sheet provided with the foil.

2. Sheet-fed flatbed diecutting machine for diecutting or embossing sheet-shaped material made of paper, board, and the like, in particular for producing paper or cardboard blanks, including several diecutting devices (3, 3') and at least one further processing station (1, 2, 4, 5, 6) and at least one transport device (10) with a drive for transporting the sheets of material to be processed through the diecutting device (3),
**characterized by**
the fact that each of the individual processing stations (1, 2, 3, 3', 4, 5, 6, 10) is designed as an independent module including its own drive, the drives including respective control units that are connected by a line for exchanging data and/or control signals, and
by the fact that the first diecutting device (3) as viewed in the direction X of transport through the machine is designed purely as a diecutting device and the second diecutting device (3') is designed as a creasing device.

## Revendications

1. Machine découpeuse de feuille à plat pour le gaufrage et le découpage de matériaux en forme de feuilles en papier, carton et similaires, en particulier de découpes en papier ou carton, avec plusieurs dispositifs de découpe (3, 3') ainsi qu'au moins un autre poste de transformation (1, 2, 4, 5, 6) et un dispositif de transport (10) avec un entraînement pour transporter les feuilles à transformer à travers le dispositif de découpe (3),
**caractérisée en ce que** chacune des stations de transformation (1,, 2, 3, 3', 4, 5, 6, 10) est réalisée respectivement comme des modules indépendants avec un propre entraînement, les entraînements présentant respectivement des unités de commande qui sont reliées entre elles par une connexion pour l'échange de signaux de commande et/ou.de données et le premier dispositif de découpe (3) observé dans la direction de défilement de machine X pour gaufrer une dorure sur une feuille et le second dispositif de découpe (3') pour effectuer des gaufrages et/ou des découpes sur la feuille munie de la dorure.

2. Machine découpeuse de feuille à plat pour le gaufrage et le découpage de matériaux en forme de feuilles en papier, carton et similaires, en particulier de découpes en papier ou carton, avec plusieurs dispositif de découpe (3, 3') ainsi qu'au moins un autre poste de transformation (1, 2, 4, 5, 6) et un dispositif de transport (10) avec un entraînement pour transporter les feuilles à transformer à travers le dispositif de découpe (3),
**caractérisée en ce que** chacune des stations de transformation (1, 2, 3, 3', 4, 5, 6, 10) est réalisée respectivement comme des modules indépendants avec un propre entraînement, les entraînements présentant respectivement des unités de commande qui sont reliées entre elles par une connexion pour l'échange de signaux de commande et/ou de données et le premier dispositif de découpe (3) observé dans la direction de défilement de machine X est réalisé en tant que dispositif de découpe proprement dit et le second dispositif de découpe (3') est réalisé comme un dispositif de rainage.
